# EUROPÄISCHE PATENTSCHRIFT

(11) **EP 1 177 998 B1**
(45) Veröffentlichungstag und Bekanntmachung des Hinweises auf die Patenterteilung: **27.04.2005**
(21) Anmeldenummer: 01118001.5
(22) Anmeldetag: 25.07.2001
(51) Int. Cl.: B65H 29/12, B65H 29/16, B65H 45/12, B65G 23/00

(54) **Paper processing device with a multiplicity of cylinders**
Papierverarbeitende Vorrichtung mit einer Vielzahl von Zylindern
Dispositif de traitement de papier avec une pluralité de cylindres

(30) Priorität: 31.07.2000 US 630153
(43) Veröffentlichungstag der Anmeldung: 06.02.2002
(73) Patentinhaber: Goss International Americas, Inc., Dover, NH 03820 (US)
(72) Erfinder: Sappal, Jatinder Singh, Rochester, NH 03839 (US); Wingate, Mark Anthony, Rochester, NH 03866 (US)
(74) Vertreter: Domenego, Bertrand

(56) Entgegenhaltungen:
- US-A- 3 287 013
- US-A- 4 293 087
- US-A- 4 563 926
- US-A- 5 673 784

## Beschreibung

Die vorliegende Erfindung betrifft eine papierverarbeitende Vorrichtung, insbesondere einen Falzapparat, gemäß dem Oberbegriff von Anspruch 1.

Darüber hinaus betrifft die vorliegende Erfindung ein Verfahren zum Auswechseln eines Förderbandes in einer papierverarbeitenden Vorrichtung gemäß dem Oberbegriff von Anspruch 11.

Eine papierverarbeitende Vorrichtung, z. B. ein Falzapparat einer Druckmaschine, umfasst Bänder oder Gurte, welche Produkte, z. B. Signaturen, um die Zylinder bzw. Walzen des Falzapparats herum transportieren. Bei Verschleiß, Verschmutzung oder Reißen eines solchen Bandes, z. B. eines Förderbandes, muss dieses ausgetauscht werden. Das Auswechseln eines Bandes erfolgt in der Regel durch manuelles Einfügen der Bänder um die Walzen entlang dem gewünschten Pfad. Dieser manuelle Auswechselvorgang ist zeitaufwändig und aufgrund des im Falzapparat zur Verfügung stehenden begrenzten Baumraums kompliziert. Es besteht daher ein großes Interesse an einer Verkürzung der zum Auswechseln der Bänder erforderlichen Zeit.

Demgemäß ist es eine Aufgabe der vorliegenden Erfindung, eine papierverarbeitende Vorrichtung sowie ein Verfahren zum Auswechseln eines Förderbandes oder mehrerer Förderbänder in einer papierverarbeitenden Vorrichtung zu schaffen, durch welche die beschriebenen Nachteile bekannter Vorrichtungen und Verfahren dieser Art in der Weise beseitigt werden, dass ein leichtes und schnelles Auswechseln der produktfördernden Bänder ermöglicht wird.

Eine erfindungsgemäße papierverarbeitende Vorrichtung, insbesondere ein Falzapparat, mit einer Vielzahl von Zylindern und einer Vielzahl von um die Zylinder herumgeführten Bändern, wobei die Zylinder um jeweilige Rotationsachsen drehbar gelagert sind, zeichnet sich aus durch ein Förderelement, welches entlang eines vorgegebenen Förderwegs um die Rotationsachsen der Zylinder herum verläuft und ein an dem Förderelement angebrachtes Halteelement, wobei das Halteelement (24) ein Ersatzband erfasst und um die Zylinder führt.
Das Halteelement kann als ein Greifer ausgebildet sein; es kann jedoch auch eine Vielzahl von Greifern umfassen, die voneinander beabstandet senkrecht zur Bewegungsrichtung des Förderelementes angeordnet sind und jeweils zum Halten eines Ersatzbands dienen.

Weiterhin kann ein biegsames, flaches Element, insbesondere ein im Wesentlichen dreieckiges biegsames, flaches Element, vorgesehen sein, mittels dessen das Halteelement am fortlaufenden Förderelement befestigbar ist.

An dem flexiblen, flachen Element kann in vorteilhafter Weise wenigstens eine Positionsmarkierung zur Anzeige der gewünschten Position des Ersatzbands angeordnet sein.

Gemäß einer bevorzugten Ausführungsform können zwei einander gegenüberliegende Rahmen vorgesehen sein, wobei ein erstes fortlaufendes Förderelement neben einem der einander gegenüberliegend angeordneten Rahmen verläuft und ein zweites fortlaufendes Förderelement neben dem anderen Rahmen verläuft. Hierbei kann ein Verbindungselement vorgesehen sein, das am ersten fortlaufenden Förderelement und am zweiten fortlaufenden Förderelement befestigt ist, wobei das Halteelement am Verbindungselement angeordnet ist, oder wobei das Verbindungselement als Halteelement dient.

Außerdem kann vorgesehen sein, dass das Halteelement eine Vielzahl von Greifern zum Halten eines jeweiligen Ersatzbands umfasst, die voneinander beabstandet zwischen den einander gegenüberliegenden Rahmen angeordnet sind.

Das Halteelement weist vorzugsweise wenigstens eine Positionsmarkierung zur Anzeige der gewünschten Position des Ersatzbands auf.

Eine Vielzahl von Führungselementen, insbesondere von Zahnrädern, sind gemäß einer weiteren Ausführungsform der Erfindung vorzugsweise jeweils um eine Achse eines der Zylinder drehbar angeordnet und führen das fortlaufende Förderelement, das insbesondere als eine Kette ausgebildet ist, um die Achsen der Zylinder herum.
Zum Antreiben des fortlaufenden Förderelements kann mindestens ein Motor vorgesehen sein.

Ein erfindungsgemäßes Verfahren zum Auswechseln eines Förderbandes in einer papierverarbeitenden Vorrichtung, wobei die Vorrichtung eine Vielzahl von Zylindern und eine Vielzahl von um die Zylinder herumgeführten Bändern aufweist, und wobei die Zylinder um jeweilige Rotationsachsen drehbar gelagert sind, zeichnet sich dadurch aus, dass ein erstes Ende eines Ersatzbandes an einem an einem Förderelement angebrachten Halteelement befestigt wird, dass das Halteelement mittels des Förderelementes zum Einziehen des Ersatzbandes entlang eines vorgegebenen Förderweges um die Rotationsachsen der Zylinder bewegt wird, und dass das erste Ende des Ersatzbandes mit einem zweiten Ende des Ersatzbandes verbunden wird.

Die Merkmale der vorliegenden Erfindung werden in der folgenden Beschreibung bevorzugter Ausführungsbeispiele im Zusammenhang mit den beigefügten, nachstehend aufgeführten Zeichnungen näher erläutert.

Es zeigen:
- Fig. 1: eine perspektivische Darstellung eines Abschnitts einer papierverarbeitenden Vorrichtung mit einer ersten Ausführungsform der erfindungsgemäßen Vorrichtung;
- Fig. 2: eine Vorderansicht der zwischen zwei Zylindern verlaufenden Förderbänder zum Transport von Produkten; und
- Fig. 3: eine perspektivische Darstellung eines Abschnitts einer papierverarbeitenden Vorrichtung mit einer zweiten Ausführungsform einer erfindungsgemäßen Vorrichtung.

Fig. 1 zeigt eine papierverarbeitende Vorrichtung 10, z. B. einen (nicht näher dargestellten) Falzapparat einer Druckmaschine zum Falzen von Signaturen, von der jedoch nur der für das Verständnis der Erfindung relevante Abschnitt der papierverarbeitenden Vorrichtung 10 dargestellt sind. Die papierverarbeitende Vorrichtung 10 umfasst zwei einander gegenüberliegende Rahmen 14, 16, wobei vom Rahmen 16 zur besseren Darstellung der erfindungsrelevanten Elemente nur ein Abschnitt dargestellt ist. Zwischen den einander gegenüberliegenden Rahmen 14 und 16 befindet sich eine Vielzahl von Zylindern 18 mit jeweils einer Rotationsachse 20, um die der jeweilige Zylinder 18 rotiert. Alternativ kann auch nur ein Rahmen vorgesehen sein, in dem die Zylinder drehbar einseitig fliegend gelagert sind. Die papierverarbeitende Vorrichtung 10 umfasst weiterhin eine Vielzahl von Förderbändern oder -gurten 22, die zum Transportieren der Produkte, z. B. der Signaturen, um die Zylinder 18 entlang einem durch die Zylinder 18 vorgegebenen Transportweg um die Zylinder 18 herum geführt werden. In Fig. 1 sind diese Bänder 22 zur besseren Darstellung nicht gezeigt. In Fig. 2 ist dagegen gezeigt, wie die Förderbänder 22 zwischen zwei Zylindern 18 verlaufen. Die Signaturen können z. B. auch zwischen der in Fig. 2 dargestellten Förderbändern 22 und mit diesen zusammenwirkenden, nicht dargestellten weiteren Förderbändern geführt werden.

Die in Fig. 1 gezeigte papierverarbeitende Vorrichtung 10 umfasst eine erste Ausführungsform einer Bandauswechselvorrichtung 50, die zum Halten eines Ersatzbandes 52 oder mehrerer Ersatzbänder 52 ein Halteelement 24, insbesondere vorzugsweise Greifer 28, umfasst. Die Ersatzbänder 52 sind zum Auswechseln eines Förderbands 22 oder mehrerer Förderbänder 22 vorgesehen. Das Halteelement 24 ist an einem vorzugsweise als eine Kette ausgebildeten fortlaufenden Förderelement 26 befestigt, das um jede Achse 20 aller Zylinder 18 herum geführt ist. Wenn in dem Halteelement 24 ein Ersatzband 52 erfasst ist und das Halteelement 24 anschließend von dem Förderelement 26 bewegt wird, wird das Ersatzband 52 auf dem vorgegebenen Förderweg um die Zylinder 18 herum eingezogen.

Die Führung des fortlaufenden Förderelements 26 um die Achsen 20 der Zylinder 18 herum kann durch eine Vielzahl von vorzugsweise als Zahnrädern ausgebildeten Führungselementen 40 unterstützt werden. Jedes der Führungselemente 40 ist in der Weise angeordnet, dass es um eine jeweilige Achse 20 eines der Zylinder 18 drehbar ist. Die Führungselemente 40 sind jeweils am an den Rahmen 14 angrenzenden Ende der Zylinder 18 angeordnet und weisen vorzugsweise einen dem Außendurchmesser der Zylinder 18 ähnlichen Durchmesser auf. Sind die Führungselemente 40 als Zahnräder ausgebildet, so handelt es sich bei dem das fortlaufende Förderelement in der Regel um eine Kette. Weiterhin kann eine mit einem das fortlaufende Förderelement erfassenden und dieses führenden angetriebenen Führungselement 54 zusammenwirkende Antriebsvorrichtung 42, z. B. ein Motor oder ein Handrad, vorgesehen sein.

Das Halteelement 24 kann als ein am fortlaufenden Förderelement 26 angeordneter oder befestigter einzelner Greifer ausgebildet sein, in dem ein Ersatzband 52 erfasst ist. Das Halteelement 24 umfasst jedoch vorzugsweise eine Vielzahl von Greifern 28, die voneinander beabstandet zwischen den einander gegenüberliegenden Rahmen 14 und 16 angeordnet sind. Die Greifer 28 sind am Halteelement 24 vorzugsweise senkrecht zur Bewegungsrichtung des Förderelements 26, 26' beabstandet angeordnet. Wenn ein defektes Förderband 22 ausgewechselt werden soll, wird ein Ende des Ersatzbands 52 an dem Greifer 28 befestigt, der mit dem Förderweg des defekten Förderbands 22 ausgerichtet ist. Wenn der Greifer 28 von dem fortlaufenden Förderelement 26 bewegt wird, wird das Ersatzband 52 auf dem gewünschten Förderweg eingezogen. Das Ersatzband 52 kann bereits vor dem Auswechselvorgang in die gewünschte Länge geschnitten werden, oder es kann durch die Bewegung des Greifers 28 entlang dem gewünschten Förderweg direkt von einer Rolle abgewickelt werden. In letzterem Fall kann das Band 52 nach dem Einziehen in den gewünschten Förderweg in die gewünschte Länge geschnitten werden. In beiden Fällen werden die Enden des Bands 52 nach dessen Einzug in den gewünschten Förderweg miteinander verbunden, so dass ein endloses Förderband entsteht, das in der gewünschten Weise wie die produktfördernden Förderbänder 22 arbeitet.

Zum Ausrichten der Greifer 28 mit dem Förderweg eines jeweiligen Förderbands 22 und zur Befestigung der Greifer an dem fortlaufenden Förderelement 26 kann ein vorzugsweise dreieckiges flexibles, flaches Element 30 vorgesehen sein. Das flache Element 30 muss so biegsam sein, dass es um die Zylinder 18 herum gebogen und um diese herum geführt werden kann. Wie in Fig. 1 gezeigt ist, sind die Greifer 28 an einer Seite des dreieckigen flachen Elements 30 angeordnet. Das flache Element 30 umfasst eine Positionsanzeige oder Positionsmarkierung 32, welche die gewünschte Position des Ersatzbands 52 anzeigt. Die Positionsanzeige 32 kann an dem flachen Element 30 in Form einer einfachen Markierung oder Skala ausgebildet sein, welche die Position der einzelnen Förderbänder 22 anzeigt.

Fig. 3 zeigt eine papierverarbeitende Vorrichtung 10, z. B. einen (nicht näher dargestellten) Falzapparat, mit einer zweiten Ausführungsform einer Bandauswechselvorrichtung 50'. Elemente, die mit den in Fig. 1 gezeigten Elementen identisch sind, sind mit denselben Bezugszeichen versehen. Die zweite Ausführungsform der Bandauswechselvorrichtung 50' unterscheidet sich von der ersten Ausführungsform in der Art und Weise, in der das Halteelement 24 an dem fortlaufenden Förderelement 26 befestigt ist. Die Bandauswechselvorrichtung 50' umfasst weiterhin ein vorzugsweise als eine Kette ausgebildetes fortlaufendes Förderelement 26', das von vorzugsweise als Zahnräder ausgebildeten Führungselementen 40' geführt wird, die angrenzend an den Rahmen 16 angeordnet sind. Zur besseren Darstellung ist nur ein Teil des fortlaufendenden Förderelements 26' gezeigt. Auch das fortlaufende Förderelement 26' wird vorzugsweise um die Achsen 20 der Zylinder 18 herumgeführt. In diesem Fall können die beiden fortlaufenden Förderelemente 26 und 26' angetrieben werden und so die Rotation der Zylinder 18 antreiben. Die beiden fortlaufenden Führungselemente 26 und 26' sind durch ein Verbindungselement 36, vorzugsweise einen Stab, miteinander verbunden. An dem Verbindungselement 36 ist zwischen den fortlaufenden Förderelementen 26 und 26' eine Vielzahl von voneinander beabstandeten Greifer 28 angeordnet. Das Verbindungselement 36 weist eine Positionsanzeige 32 auf, welche die gewünschte Position des Ersatzbandes 52 anzeigt. Die Positionsanzeige 32 kann z. B. als eine Markierung auf dem Verbindungselement 36 ausgebildet sein, welche die Position der einzelnen Förderbänder 22 anzeigt.

### Liste der Bezugszeichen

- 10: papierverarbeitende Vorrichtung
- 14: Rahmen
- 16: Rahmen
- 18: Zylinder
- 20: Rotationsachse
- 22: Förderbänder
- 24: Halteelement
- 26, 26': Förderelement/Kette
- 28: Greifer
- 30: flexibles, flaches Element
- 32: Positionsanzeige/Positionsmarkierung
- 36: Verbindungselement
- 40, 40': Führungselement/Zahnrad
- 42: Antriebsvorrichtung
- 50, 50': Bandauswechselvorrichtung
- 52: Ersatzband
- 54: Führungselement/Zahnrad

## Patentansprüche

1. Papierverarbeitende Vorrichtung, insbesondere Falzapparat, mit einer Vielzahl von Zylindern (18) und einer Vielzahl von um die Zylinder (18) herumgeführten Bändern (22), wobei die Zylinder (18) um jeweilige Rotationsachsen (20) drehbar gelagert sind,
**gekennzeichnet durch**
ein Förderelement (26, 26'), welches entlang eines vorgegebenen Förderweges um die Rotationsachsen (20) der Zylinder (18) herum verläuft und ein an dem Förderelement (26, 26') angebrachtes Halteelement (24) das mittels des Förderelementes (26, 26') bewegbar ist, wobei ein erstes Ende eines Ersatzbandes (52) **durch** das Halteelement (24) erfassbar ist,
um die Zylinder (18) entlang des vorgegebenen Förderwegs um die rotationsachsen (20) der Zylinder (18) führbar ist und
anschliessend das erste Ende des Ersatzbandes (52) mit einem zweiten Ende des Ersatzbandes (52) verbindbar ist.

2. Vorrichtung nach Anspruch 1,
**dadurch gekennzeichnet,**
**dass** das Halteelement (24) als ein Greifer (28) ausgebildet ist.

3. Vorrichtung nach Anspruch 1,
**dadurch gekennzeichnet,**
**dass** das Halteelement (24) eine Vielzahl von Greifern (28) umfasst, die senkrecht zur Bewegungsrichtung des Förderelementes (26, 26') voneinander beabstandet angeordnet sind und jeweils zum Halten eines Ersatzbands (52) dienen.

4. Vorrichtung nach einem der vorhergehenden Ansprüche
**gekennzeichnet durch**
ein biegsames, flaches Element (30), insbesondere ein im Wesentlichen dreieckiges biegsames, flaches Element (30), mittels dessen das Halteelement (24) am fortlaufenden Förderelement (26, 26') befestigbar ist.

5. Vorrichtung nach Anspruch 4,
**dadurch gekennzeichnet,**
**dass** das flexible, flache Element (30) wenigstens eine Positionsmarkierung (32) zur Anzeige der gewünschten Position des Ersatzbands (52) umfasst.

6. Vorrichtung nach Anspruch 1,
**dadurch gekennzeichnet**
**dass** zwei einander gegenüberliegende Rahmen (14, 16) vorgesehen sind, wobei ein erstes fortlaufendes Förderelement (26) neben einem der einander gegenüberliegend angeordneten Rahmen (14, 16) verläuft und ein zweites fortlaufendes Förderelement (26') neben dem anderen Rahmen (16) verläuft, und
**dass** ein Verbindungselement (36) vorgesehen ist, das am ersten fortlaufenden Förderelement (26) und am zweiten fortlaufenden Förderelement (26') befestigt ist, wobei das Halteelement (24) am Verbindungselement (36) angeordnet ist, oder wobei das Verbindungselement (36) als Halteelement (24) dient.

7. Vorrichtung nach Anspruch 6,
**dadurch gekennzeichnet,**
**dass** das Halteelement (24) eine Vielzahl von Greifern (28) zum Halten eines jeweiligen Ersatzbands (52) umfasst, die voneinander beabstandet zwischen den einander gegenüberliegenden Rahmen (14, 16) angeordnet sind.

8. Vorrichtung nach Anspruch 7,
**dadurch gekennzeichnet,**
**dass** das Halteelement (24) wenigstens eine Positionsmarkierung (32) zur Anzeige der gewünschten Position des Ersatzbands (52) aufweist.

9. Vorrichtung nach einem der vorhergehenden Ansprüche,
**gekennzeichnet durch**
eine Vielzahl von Führungselementen (40, 40'), insbesondere von Zahnrädern, die jeweils um eine Achse (20) eines der Zylinder (18) drehbar angeordnet sind und das fortlaufende Förderelement (26, 26'), das insbesondere als eine Kette ausgebildet ist, um die Achsen (20) der Zylinder (18) herum führen.

10. Vorrichtung nach einem der vorhergehenden Ansprüche,
**gekennzeichnet durch**
mindestens einen Motor (42) zum Antreiben des fortlaufenden Förderelements (26, 26').

11. Verfahren zum Auswechseln eines Förderbandes (22) in einer papierverarbeitenden Vorrichtung, wobei die Vorrichtung eine Vielzahl von Zylindern (18) und eine Vielzahl von um die Zylinder (18) herumgeführten Bändern (22) aufweist, und wobei die Zylinder (18) um jeweilige Rotationsachsen (20) drehbar gelagert sind,
**gekennzeichnet durch**
die folgenden Verfahrensschritte:
Befestigen eines ersten Endes eines Ersatzbandes (52) an einem an einem Förderelement (26) angebrachten Halteelement (24);
Bewegen des Halteelementes (24) mittels des Förderelementes (26) zum Einziehen des Ersatzbandes (52) entlang eines vorgegebenen Förderweges um die Rotationsachsen (20) der Zylinder (18); und
Verbinden des ersten Endes des Ersatzbandes (52) mit einem zweiten Ende des Ersatzbandes (52).

## Claims

1. Paper handling apparatus, especially folding apparatus, with a plurality of cylinders (18) and a plurality of belts (22) passed round the cylinders (18), wherein the cylinders are rotatably mounted about respective axes of rotation (20), **characterized by** a conveyor element (26, 26') which runs along a predetermined conveyor path round the axes of rotation (20) of the cylinders (18) and a holding element (24) fitted on the conveyor element (26, 26') and which can be moved by means of the conveyor element (26, 26'), wherein the holding element (24) is able to pick up a replacement belt (52) at a first end and is able to guide it along the predetermined conveyor path round the axes of rotation (20) of the cylinders (18) and then the first of the replacement belt (52) is joinable to a second end of the replacement belt (52).

2. Apparatus according to claim 1, **characterized in that** the holding element (24) is in the form of a gripper (28).

3. Apparatus according to claim 1, **characterized in that** the holding element (24) comprises a plurality of grippers (28), which are spaced from one another transverse to the direction of movement of the conveyor element (26, 26') and each serve for holding a replacement belt (52).

4. Apparatus according to any of the preceding claims, **characterized by** a flexible, flat element (30), especially a substantially triangular, flexible, flat element (30), by means of which the holding element (24) can be fixed on the advancing conveyor element (26, 26').

5. Apparatus according to claim 4, **characterized in that** the flexible, flat element (30) comprises at least one position mark (32) for indicating the desired position of the replacement belt (52).

6. Apparatus according to claim 1, **characterized in that** two frames (14, 16) opposite one another are provided and first advancing conveyor element (26) runs beside one of the frames (14, 16) arranged opposite one another and a second advancing conveyor element (26') runs beside the other frame (16), and **in that** a connecting element (36) is provided and is fixed on the first advancing conveyor element (26) and on the second advancing conveyor element (26'), wherein the holding element (24) is arranged on the connecting element (36) or wherein the connecting element (36) serves as the holding element (24).

7. Apparatus according to claim 6, **characterized in that** the holding element (24) comprises a plurality of grippers (28) for holding respective first belts (52), which grippers are spaced from one another between the frames (14, 16) lying opposite one another.

8. Apparatus according to claim 7, **characterized in that** the holding element (24) comprises at least one position mark (32) for indicating the desired position of the replacement belt (52).

9. Apparatus according to any of the preceding claims, **characterized by** a plurality of guide elements (40, 40'), in particular toothed wheels, which are each arranged rotatably about an axis (20) of one of the cylinders (18) and guide the advancing conveyor element (26, 26'), which is in particular in the form of a chain, about the axes (20) of the cylinders (18).

10. Apparatus according to any of the preceding claims, **characterized by** at least one motor (42) for driving the advancing conveyor element (26, 26').

11. A method of changing a conveyor belt (22) in a paper handling apparatus, wherein the apparatus comprises a plurality of cylinders (18) and a plurality of belts (22) passed round the cylinders (18) and wherein the cylinders (18) are rotatably mounted about respective axes of rotation (20), **characterized by** the following method steps:
fixing a first end of a replacement belt (52) on a holding element (24) fitted on a conveyor element (26);
moving the holding element (24) by means of the conveyor element (26) to draw the replacement belt (52) along a predetermined conveyor path round the axes of rotation (20) of the cylinders (18); and
connecting the first end of the replacement belt (52) to a second end of the replacement belt (52).

## Revendications

1. Dispositif de traitement de papier, en particulier plieuse, comportant une pluralité de cylindres (18) et une pluralité de bandes (22) faisant le tour des cylindres (18), les cylindres (18) étant logés de manière à tourner autour des axes de rotation (20) respectifs, **caractérisé par** un élément de convoyage (26, 26'), lequel s'étend le long d'un chemin de convoyage prédéfini autour des axes de rotation (20) des cylindres (18), et un élément de retenue (24) disposé au niveau de l'élément de convoyage (26, 26'), ledit élément de retenue pouvant être déplacé au moyen de l'élément de convoyage (26, 26'), une première extrémité d'une bande de remplacement (52) pouvant être saisie par l'élément de retenue (24), pouvant être guidée autour des cylindres (18) le long du chemin de convoyage prédéfini autour des axes de rotation (20) des cylindres (18) par l'élément de retenue (24), et la première extrémité de la bande de remplacement (52) pouvant être assemblée avec une seconde extrémité de la bande de remplacement (52).

2. Dispositif selon la revendication 1, **caractérisé en ce que** l'élément de retenue (24) est réalisé sous la forme d'une griffe (28).

3. Dispositif selon la revendication 1, **caractérisé en ce que** l'élément de retenue (24) comprend une pluralité de griffes (28) qui sont disposées espacées les unes des autres perpendiculairement au sens de déplacement de l'élément de convoyage (26, 26') et servent à chaque fois au maintien d'une bande de remplacement (52).

4. Dispositif selon l'une quelconque des revendications précédentes, **caractérisé par** un élément plat et flexible (30), en particulier un élément plat et flexible (30) pour l'essentiel triangulaire au moyen duquel l'élément de retenue (24) est fixable sur l'élément de convoyage en continu (26, 26').

5. Dispositif selon la revendication 4, **caractérisé en ce que** l'élément plat et flexible (30) comprend au moins un marquage de position (32) en vue de l'indication de la position souhaitée de la bande de remplacement (52).

6. Dispositif selon la revendication 1, **caractérisé en ce que** deux cadres (14, 16) opposés l'un à l'autre sont prévus, un premier élément de convoyage en continu (26) s'étendant à côté d'un des cadres (14, 16) disposé opposé à l'autre et un second élément de convoyage en continu (26') s'étendant à côté de l'autre cadre (16), et **en ce qu'**un élément d'assemblage (36) est prévu qui est fixé au premier élément de convoyage en continu (26) et au second élément de convoyage en continu (26'), l'élément de retenue (24) étant disposé sur l'élément d'assemblage (36) ou l'élément d'assemblage (36) servant d'élément de retenue (24).

7. Dispositif selon la revendication 6, **caractérisé en ce que** l'élément de retenue (24) comporte une pluralité de griffes (28) en vue du maintien d'une bande de remplacement (52) respective, lesdites griffes étant disposées espacées les unes des autres entre les cadres (14, 16) opposés l'un à l'autre.

8. Dispositif selon la revendication 7, **caractérisé en ce que** l'élément de retenue (24) présente au moins un marquage de position (32) en vue de l'indication de la position souhaitée de la bande de remplacement (52).

9. Dispositif selon l'une quelconque des revendications précédentes, **caractérisé par** une pluralité d'éléments de guidage (40, 40'), en particulier de roues dentées qui sont disposées de manière à tourner à chaque fois autour d'un axe (20) d'un des cylindres (18) et qui guident l'élément de convoyage en continu (26, 26') autour des axes (20) des cylindres (18), ledit élément de convoyage en continu étant réalisé en particulier sous la forme d'une chaîne.

10. Dispositif selon l'une quelconque des revendications précédentes, **caractérisé par** au moins un moteur (42) en vue de l'entraînement de l'élément de convoyage en continu (26, 26').

11. Procédé de remplacement d'une bande de convoyage (22) dans un dispositif de traitement de papier, ledit dispositif présentant une pluralité de cylindres (18) et une pluralité de bandes (22) faisant le tour des cylindres (18) et les cylindres (18) étant logés de manière à tourner autour d'axes de rotation (20) respectifs, **caractérisé par** les étapes de procédé suivantes :
fixation d'une première extrémité d'une bande de remplacement (52) à un élément de retenue (24) disposé sur l'élément de convoyage (26) ;
déplacement de l'élément de retenue (24) au moyen de l'élément de convoyage (26) en vue du passage de la bande de remplacement (52) le long d'un chemin de convoyage prédéfini autour des axes de rotation (20) des cylindres ( 18) ; et
assemblage de la première extrémité de la bande de remplacement (52) avec une seconde extrémité de la bande de remplacement (52).
